# FASCICULE DE BREVET EUROPEEN

(11) **EP 3 985 165 B1**
(45) Date de publication et mention de la délivrance du brevet: **10.12.2025**
(21) Numéro de dépôt: 21201311.4
(22) Date de dépôt: 06.10.2021
(51) Int. Cl.: D06F 75/08

(54) **FER A REPASSER COMPRENANT UN DISPOSITIF D'ECLAIRAGE**
BÜGELEISEN MIT EINER BELEUCHTUNGSVORRICHTUNG
IRON COMPRISING A LIGHTING DEVICE

(30) Priorité: 13.10.2020 FR 2010444
(43) Date de publication de la demande: 20.04.2022
(73) Titulaire: SEB S.A., 69130 Ecully (FR)
(72) Inventeur: MARTIN MEUTZNER, Nathalie, 69008 LYON (FR); PALLATIN, Sébastien, 38080 SAINT-ALBAN-DE-ROCHE (FR); TURCK, Christophe, 69390 VERNAISON (FR); LAUCHET, Nicolas, 38200 VIENNE (FR)
(74) Mandataire: SEB Développement

(56) Documents cités:
- EP-B1- 3 612 674
- DE-A1- 4 002 200
- US-A- 2 395 584
- US-A- 5 250 139

## Description

### Domaine technique

La présente invention se rapporte au domaine des fers à repasser comprenant une surface de repassage destinée à venir au contact du linge et un boîtier muni d'une poignée de préhension dans lequel le boîtier comprend un dispositif d'éclairage comportant une source lumineuse agencée pour émettre de la lumière.

### Etat de la technique

Il est connu, du document CN203360895U, un fer à repasser comprenant un dispositif d'éclairage à LED configuré pour éclairer la zone du linge prête à être repasser, la LED étant disposée derrière un capot de protection translucide.

Un tel fer à repasser présente l'avantage de procurer une ergonomie d'utilisation améliorée en permettant l'éclairage de la zone du linge prête à être repasser et en faisant ressortir les éventuels plis présents sur le linge.

Cependant, dans ce document, la LED est disposée dans une excroissance disgracieuse formée sur le boîtier du fer à repasser, une telle excroissance étant nécessaire pour pouvoir disposer la LED au voisinage immédiat de l'extrémité avant du fer à repasser et éclairer efficacement la zone du linge. En effet, l'extrémité avant du boîtier du fer à repasser présente habituellement une forme effilée qui délimite un volume de faible capacité qui ne permet pas l'intégration du système de LED sans que ce dernier ne forme un bossage sur l'extrémité avant du fer à repasser. Or une telle excroissance sur la partie avant du fer à repasser, en plus d'être disgracieuse, vient gêner la vision de la pointe avant de la surface de repassage, ce qui peut s'avérer gênant lorsque l'utilisateur souhaite effectuer un repassage de précision, par exemple pour le repassage des cols des chemises.

De plus, pour permettre un éclairage rasant faisant ressortir les plis du linge à repasser, la LED doit être disposée relativement proche de la semelle chauffante, c'est-à-dire dans une zone où la température dans le boîtier du fer à repasser est relativement élevée, ce qui peut nuire à la durée de vie du dispositif d'éclairage ou augmenter le cout des composants devant être utilisés pour résister à cette température.

Les documents DE 40 02 200 A1 et US 5 250 139 A montrent d'autres fers à repasser.

### Résumé de l'invention

La présente invention vise donc à remédier à ces inconvénients en proposant un fer à repasser dans lequel l'intégration du dispositif d'éclairage dans le boîtier du fer à repasser est facilitée.

A cet effet, l'invention a pour objet un fer à repasser comprenant une surface de repassage destinée à venir au contact du linge et un boîtier muni d'une poignée de préhension, le boîtier comprenant un dispositif d'éclairage comportant au moins une source lumineuse agencée pour émettre de la lumière, le dispositif d'éclairage comprenant au moins une surface de projection pour recevoir la lumière émise par ladite au moins une source lumineuse et projeter un faisceau lumineux sur une zone située en bordure de la surface de repassage, caractérisé en ce que ledit dispositif d'éclairage comprend des moyens de transmission agencés entre ladite au moins une source lumineuse et ladite au moins une surface de projection, pour transmettre et distribuer la lumière émise par ladite au moins une source lumineuse vers ladite au moins une surface de projection. L'appareil peut en outre présenter une ou plusieurs des caractéristiques suivantes, prises seules ou en combinaison.

Les moyens de transmission comprennent au moins un guide de lumière en matière transparente, ladite au moins une surface de projection étant une surface latérale dudit au moins un guide de lumière.

Selon une caractéristique avantageuse de l'invention, ledit au moins un guide de lumière comprend une face opposée à ladite au moins une surface de projection, la face opposée comprenant des moyens de distribution de la lumière, agencés pour distribuer la lumière le long de ladite au moins une surface de projection. Selon une caractéristique avantageuse de l'invention, les moyens de distribution comprennent une pluralité de surfaces au moins partiellement réfléchissantes agencées le long de la face opposée et agencées pour chacune réfléchir une partie de la lumière émise vers ladite au moins une surface de projection.

Ladite au moins une source lumineuse est éloignée de la surface de projection, ladite au moins une source lumineuse étant située dans une zone du boîtier où la température, lors du fonctionnement de l'appareil, est moins élevée que la température au voisinage de la surface de projection.

Selon une caractéristique avantageuse de l'invention, ladite au moins une source lumineuse est plus proche de la poignée de préhension que la surface de projection.

Selon une caractéristique avantageuse de l'invention, ladite au moins une source lumineuse est une LED.

Selon une caractéristique avantageuse de l'invention, la poignée renferme un circuit électronique de gestion de la LED.

Une telle caractéristique présente l'avantage de disposer le circuit électronique dans un environnement où la température est peu élevée.

Selon une caractéristique avantageuse de l'invention, le circuit électronique comporte un détecteur de mouvement, tel un accéléromètre, et commande l'allumage automatique du dispositif d'éclairage lorsqu'un mouvement du fer à repasser selon au moins une direction est détecté.

Selon une caractéristique avantageuse de l'invention, le circuit électronique commande l'extinction du dispositif d'éclairage lorsqu'aucun mouvement du fer n'est détecté pendant une durée prédéterminée.

Selon une caractéristique avantageuse de l'invention, le fer à repasser comporte un talon sur lequel il peut reposer verticalement lors des phases inactives de repassage et le circuit électronique commande l'extinction automatique du dispositif d'éclairage lorsque le fer à repasser repose verticalement sur son talon. Selon une caractéristique avantageuse de l'invention, la surface de repassage est au contact d'une semelle chauffante, ladite semelle chauffante comprenant avantageusement une résistance électrique.

Selon une caractéristique avantageuse de l'invention, la distance séparant ladite au moins une source lumineuse de la semelle chauffante est plus importante que la distance séparant la surface de projection de la semelle chauffante.

Selon une caractéristique avantageuse de l'invention, les moyens de distribution sont constitués par un guide de lumière réalisé en matière transparente.

Selon une caractéristique avantageuse de l'invention, le guide de lumière présente une forme générale en V qui épouse la forme effilée de l'extrémité avant du boîtier du fer à repasser.

Selon une caractéristique avantageuse de l'invention, une source lumineuse est disposée à chacune des deux extrémités du guide lumière en forme de V.

Selon une caractéristique avantageuse de l'invention, la surface de projection est lisse et se trouve agencée en regard d'une face opposée qui comporte une pluralité de stries.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
[Fig 1] La figure 1 est une vue en perspective d'un fer à repasser selon un mode particulier de réalisation de l'invention ;
[Fig 2] La figure 2 est une vue en coupe longitudinale du fer à repasser de la figure 1 ;
[Fig 3] La figure 3 est une vue de côté du dispositif d'éclairage équipant le fer à repasser de la figure 1 ;
[Fig 4] La figure 4 est une vue en coupe selon la ligne IV-IV de la figure 3 ;
[Fig 5] La figure 5 est une vue en perspective éclatée du dispositif d'éclairage de la figure 3 ;
[Fig 6] La figure 6 est une vue de détail en coupe longitudinale, de la partie avant du fer à repasser, certaines pièces du fer à repasser n'étant pas représentées pour mieux faire ressortir le positionnement du dispositif d'éclairage.

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", « haut », « bas », "avant", "arrière", « longitudinal », « transversal », employés pour décrire le dispositif aiguiseur font référence à ce dispositif en situation d'usage, lorsqu'il repose à plat sur sa base.

La figure 1 représente un fer à repasser 1 destiné à être relié par un conduit 2 à une base génératrice de vapeur, non représentée sur les figures, la base comportant, de manière connue en soi, une cuve pour la production de vapeur sous une pression de l'ordre de 4 à 6 bars.

Conformément à la figure 2, le fer à repasser 1 comporte une coiffe 10 qui comprend une surface inférieure plane définissant une surface de repassage destinée à venir au contact du linge, la coiffe 10 étant accolée à une semelle chauffante 3 comprenant une paroi inférieure sensiblement plane venant directement au contact de la coiffe 10, cette dernière étant collée sur la semelle chauffante 3 par un adhésif silicone.

La coiffe 10 est avantageusement constituée par une tôle en aluminium ou en inox et présente globalement une forme triangulaire avec une extrémité avant pointue et une partie arrière de plus grande largeur se terminant par un bord arrière arrondi.

La semelle chauffante 3 est constituée par une fonderie en aluminium dans laquelle est noyé une résistance électrique blindée 30 en forme de U. La semelle chauffante 3 comporte, de manière connue en soi, un circuit de distribution de vapeur qui est alimentée par le conduit 2 et qui distribue la vapeur au travers de trous 11 de sortie de vapeur ménagés dans la coiffe 10.

Le fer à repasser 1 comporte un boîtier 4 qui vient recouvrir la semelle chauffante 3, le boîtier 4 comprenant une poignée de préhension 40 à son extrémité supérieure et un talon 41 à son extrémité arrière sur lequel le fer à repasser 1 peut reposer verticalement lors de phases inactives de repassage.

Plus particulièrement selon l'invention, le fer à repasser 1 est équipé d'un dispositif d'éclairage 5 qui permet d'éclairer une zone en bordure de la coiffe 10 et avantageusement la zone située devant l'extrémité avant pointue de la coiffe 10.

Comme on peut le voir sur les figures 2 à 6, le dispositif d'éclairage 5 comporte un guide de lumière 50 dont une face extérieure forme une surface de projection 51.

La surface de projection 51 est agencée pour projeter un faisceau lumineux sur le pourtour de la coiffe 10 du fer à repasser 1, comme le montrent les flèches représentées sur la figure 1. Le faisceau lumineux projeté par la surface de projection 51 est créé par deux sources lumineuses 52 disposées dans le boîtier 4 du fer à repasser, en retrait de la surface de projection 51, et avantageusement disposée au voisinage de l'extrémité avant de la poignée de préhension 40.

Le guide de lumière 50 présente une forme générale en V qui épouse la forme effilée de l'extrémité avant du boîtier 4 du fer à repasser, les deux sources lumineuses 52 étant disposées à chacune des deux extrémités arrière du guide de lumière 50 en forme de V. Un mode de réalisation préféré pour la source lumineuse 52 consiste en une diode électroluminescente, communément appelée LED.

Le guide de lumière 50 recueille la lumière émise par les sources lumineuses 52 et transmet cette lumière émise vers la surface de projection 51 sur toute sa longueur, pour obtenir un faisceau lumineux uniformément projeté le long du bord de l'extrémité avant de la coiffe 10. Le guide de lumière 50 est réalisé en matière transparente. On peut envisager d'utiliser du polycarbonate, et en particulier un polycarbonate ayant une transmittance élevée pour les ondes lumineuses du domaine visible.

Le guide de lumière 50 permet de positionner les deux LED à l'intérieur de boîtier 4 du fer à repasser 1 dans une zone du boîtier 4 où la température, lors du fonctionnement de l'appareil, est moins élevée que la température au voisinage de la surface de projection 51. A titre d'exemple, les deux LED sont disposées à distance de la semelle chauffante 3 de telle sorte que la distance séparant les LED de la semelle chauffante 3 est plus importante que la distance séparant la surface de projection 51 de la semelle chauffante 3. Ainsi, les LED se trouvent disposées dans un environnement protégé de la chaleur et des chocs, pour une plus grande robustesse. De plus, les deux LED suffisent pour projeter un faisceau de lumière homogène vers l'avant du fer à repasser 1 et le long du bord avant de la coiffe 10.

La surface de projection 51 est lisse, et se trouve agencée en regard d'une face opposée 53 qui comporte une pluralité de stries 54. La pluralité de stries 54 est agencée pour réfléchir la lumière émise par les deux LED depuis la face opposée 53 vers la surface de projection 51. Afin de masquer l'intérieur du guide de lumière 50 et rendre la projection du faisceau lumineux la plus homogène possible, la surface de projection 51 est avantageusement dépolie.

De manière préférentielle, le boîtier 4 du fer à repasser 1 comporte un circuit électronique, avantageusement disposé dans la poignée de préhension 40, et destiné à gérer l'allumage des LED. Ce circuit électronique peut être associé à un interrupteur disposé sur la partie avant de la poignée de préhension 40 qui permet d'allumer ou d'éteindre les LED.

Dans une variante de réalisation préférentielle, le circuit d'électronique pourra comporter un capteur de mouvement, tel un accéléromètre, et commander automatiquement l'allumage des LED, lorsque le fer est mis en mouvement avec la coiffe 10 disposée horizontalement, et l'extinction des LED lorsque le fer à repasser 1 repose verticalement sur son talon.

Le fer à réaliser ainsi réalisé présente l'avantage d'offrir une grande ergonomie d'utilisation, grâce à l'éclairage de la zone destinée à être traitée par la surface de repassage, tout en conservant une esthétique valorisante, l'utilisation d'un guide de lumière permettant de déporter la source lumineuse dans une zone du boîtier du fer moins encombrée et plus apte à recevoir la source lumineuse sans dénaturer l'esthétique du fer à repasser.

De plus, l'utilisation d'un tel guide de lumière permet de disposer la source lumineuse dans une partie du boîtier du fer présentant une température moins élevée, ce qui permet d'améliorer la fiabilité du dispositif d'éclairage.

Bien entendu, l'invention n'est nullement limitée au mode de réalisation décrit et illustré qui n'a été donné qu'à titre d'exemple. Des modifications restent possibles sans sortir pour autant du domaine de protection de l'invention.

Ainsi, dans une variante de réalisation de l'invention non représentée, le fer à repasser pourra ne pas être relié à une base génératrice de vapeur séparée mais intégrer directement, et de manière connue en soi, une chambre de vaporisation instantanée dans la semelle chauffante, cette chambre de vaporisation pouvant être alimentée par un réservoir d'eau embarquée directement dans le boîtier du fer à repasser ou être disposée dans une base séparée.

Ainsi dans une variante de réalisation de l'invention non représentée, les LED pourront être remplacée par des ampoules halogènes.

## Revendications

1. Fer à repasser (1) comprenant une surface de repassage destinée à venir au contact du linge et un boîtier (4) muni d'une poignée de préhension (40), le boîtier (4) comprenant un dispositif d'éclairage (5) comportant au moins une source lumineuse (52) agencée pour émettre de la lumière, le dispositif d'éclairage (5) comprenant au moins une surface de projection (51) pour recevoir la lumière émise par ladite au moins une source lumineuse (52) et projeter un faisceau lumineux sur une zone située en bordure de la surface de repassage, ledit dispositif d'éclairage (5) comprend des moyens de transmission agencés entre ladite au moins une source lumineuse (52) et ladite au moins une surface de projection (51), pour transmettre et distribuer la lumière émise par ladite au moins une source lumineuse (52) vers ladite au moins une surface de projection (51), ladite au moins une source lumineuse (52) étant éloignée de la surface de projection (51) et étant située dans une zone du boîtier (4) où la température, lors du fonctionnement de l'appareil, est moins élevée que la température au voisinage de la surface de projection (51), **caractérisé en ce que** les moyens de transmission comprennent au moins un guide de lumière (50) en matière transparente, et **en ce que** ladite au moins une surface de projection (51) est une surface latérale dudit au moins un guide de lumière (50).

2. Fer à repasser (1) selon la revendication 1, **caractérisé en ce que** ledit au moins un guide de lumière (50) comprend une face opposée (53) à ladite au moins une surface de projection (51), et **en ce que** la face opposée (53) comprend des moyens de distribution de la lumière, agencés pour distribuer la lumière le long de ladite au moins une surface de projection (51).

3. Fer à repasser (1) selon la revendication 2, **caractérisé en ce que** les moyens de distribution comprennent une pluralité de surfaces au moins partiellement réfléchissantes agencées le long de la face opposée (53) et agencées pour chacune réfléchir une partie de la lumière émise vers ladite au moins une surface de projection (51).

4. Fer à repasser (1) selon l'une quelconque des revendications 1 à 3, **caractérisé en ce que** ladite au moins une source lumineuse (52) est une LED.

5. Fer à repasser (1) selon la revendication 4, **caractérisé en ce que** la poignée de préhension (40) renferme un circuit électronique de gestion de la LED.

6. Fer à repasser (1) selon la revendication précédente, **caractérisé en ce que** le circuit électronique comporte un détecteur de mouvement, tel un accéléromètre, et est configuré pour commander l'allumage automatique du dispositif d'éclairage (5) lorsqu'un mouvement du fer à repasser (1) selon au moins une direction est détecté.

7. Fer à repasser (1) selon l'une quelconque des revendications 5 à 6, **caractérisé en ce que** le circuit électronique est configuré pour commander l'extinction du dispositif d'éclairage (5) lorsqu'aucun mouvement du fer n'est détecté pendant une durée prédéterminée.

8. Fer à repasser (1) selon l'une quelconque des revendications 2 à 3,
**caractérisé en ce que** les moyens de distribution sont constitués par un guide de lumière (50) réalisé en matière transparente.

## Patentansprüche

1. Bügeleisen (1), umfassend eine Bügeloberfläche, die dazu bestimmt ist, mit der Wäsche in Kontakt zu kommen, und ein Gehäuse (4), das mit einem Handgriff (40) versehen ist, wobei das Gehäuse (4) eine Beleuchtungsvorrichtung (5) umfasst, die mindestens eine Lichtquelle (52) umfasst, die so angeordnet ist, dass sie Licht emittiert, wobei die Beleuchtungsvorrichtung (5) mindestens eine Projektionsfläche (51) umfasst, um das von der mindestens einen Lichtquelle (52) gesendete Licht aufzunehmen und einen Lichtstrahl auf eine am Rand der Bügeloberfläche befindliche Zone zu projizieren, wobei die Beleuchtungsvorrichtung (5) Übertragungsmittel umfasst, die zwischen der mindestens einen Lichtquelle (52) und der mindestens einen Projektionsfläche (51) angeordnet sind, um das von der mindestens einen Lichtquelle (52) emittierte Licht zu übertragen und auf die mindestens eine Projektionsfläche (51) zu verteilen, wobei die mindestens eine Lichtquelle (52) von der Projektionsfläche (51) entfernt ist und sich in einer Zone des Gehäuses (4) befindet, in der die Temperatur während des Betriebs des Geräts niedriger ist als die Temperatur in der Nähe der Projektionsfläche (51), **dadurch gekennzeichnet, dass** die Übertragungsmittel mindestens einen Lichtleiter (50) aus transparentem Material umfassen und dass die mindestens eine Projektionsfläche (51) eine Seitenfläche des mindestens einen Lichtleiters (50) ist.

2. Bügeleisen (1) nach Anspruch 1, **dadurch gekennzeichnet, dass** der mindestens eine Lichtleiter (50) eine der mindestens einen Projektionsfläche (51) gegenüberliegende Seite (53) aufweist und dass die gegenüberliegende Seite (53) Lichtverteilungsmittel aufweist, die so angeordnet sind, dass sie das Licht entlang der mindestens einen Projektionsfläche (51) verteilen.

3. Bügeleisen (1) nach Anspruch 2, **dadurch gekennzeichnet, dass** die Verteilungsmittel eine Vielzahl von mindestens teilweise reflektierenden Flächen umfassen, die entlang der gegenüberliegenden Seite (53) angeordnet und so angeordnet sind, dass sie jeweils einen Teil des zu der mindestens einen Projektionsfläche (51) emittierten Lichts reflektieren.

4. Bügeleisen (1) nach einem der Ansprüche 1 bis 3, **dadurch gekennzeichnet, dass** die mindestens eine Lichtquelle (52) eine LED ist.

5. Bügeleisen (1) nach Anspruch 4, **dadurch gekennzeichnet, dass** der Handgriff (40) eine elektronische Schaltung zur Steuerung der LED umschließt.

6. Bügeleisen (1) nach dem vorstehenden Anspruch, **dadurch gekennzeichnet, dass** die elektronische Schaltung einen Bewegungssensor, wie beispielsweise einen Beschleunigungsmesser, umfasst und konfiguriert ist, um das automatische Einschalten der Beleuchtungsvorrichtung (5) zu steuern, wenn eine Bewegung des Bügeleisens (1) in mindestens einer Richtung erfasst wird.

7. Bügeleisen (1) nach einem der Ansprüche 5 bis 6, **dadurch gekennzeichnet, dass** die elektronische Schaltung konfiguriert ist, um das Ausschalten der Beleuchtungsvorrichtung (5) zu steuern, wenn während einer vorbestimmten Zeitdauer keine Bewegung des Bügeleisens erfasst wird.

8. Bügeleisen (1) nach einem der Ansprüche 2 bis 3, **dadurch gekennzeichnet, dass** die Verteilungsmittel aus einem Lichtleiter (50) bestehen, der aus transparentem Material hergestellt ist.

## Claims

1. Iron (1) comprising an ironing surface intended to come into contact with laundry and a housing (4) provided with a handle (40), the housing (4) comprising a lighting device (5) comprising at least one light source (52) arranged to emit light, the lighting device (5) comprising at least one projection surface (51) to receive light emitted by said at least one light source (52) and project a light beam over a zone located at the edge of the ironing surface, said lighting device (5) comprises transmission means arranged between said at least one light source (52) and said at least one projection surface (51), to transmit and distribute light emitted by said at least one light source (52) to said at least one projection surface (51), said at least one light source (52) being away from the projection surface (51) and being located in a zone of the housing (4) where the temperature, during the operation of the appliance, is lower than the temperature in the vicinity of the projection surface (51), **characterised in that** the transmission means comprise at least one light guide (50) made of transparent material, and **in that** said at least one projection surface (51) is a side surface of said at least one light guide (50).

2. Iron (1) according to claim 1, **characterised in that** said at least one light guide (50) comprises a face (53) opposite said at least one projection surface (51), and **in that** the opposite face (53) comprises light distribution means, arranged to distribute light along said at least one projection surface (51).

3. Iron (1) according to claim 2, **characterised in that** the distribution means comprise a plurality of at least partially reflective surfaces, arranged along the opposite face (53) and arranged for each to reflect some of the light emitted to said at least one projection surface (51).

4. Iron (1) according to any one of claims 1 to 3, **characterised in that** said at least one light source (52) is an LED.

5. Iron (1) according to claim 4, **characterised in that** the handle (40) contains an electronic circuit for managing the LED.

6. Iron (1) according to the preceding claim, **characterised in that** the electronic circuit comprises a movement detector, such as an accelerometer, and is configured to control the automatic illumination of the lighting device (5), when a movement of the iron (1) along at least one direction is detected.

7. Iron (1) according to any one of claims 5 to 6, **characterised in that** the electronic circuit is configured to control the switching off of the lighting device (5), when no movement of the iron is detected for a predetermined duration.

8. Iron (1) according to any one of claims 2 to 3, **characterised in that** the distribution means are constituted by a light guide (50) made of transparent material.
